# FASCICULE DE BREVET EUROPEEN

(11) **EP 3 144 427 B1**
(45) Date de publication et mention de la délivrance du brevet: **09.05.2018**
(21) Numéro de dépôt: 16189147.8
(22) Date de dépôt: 16.09.2016
(51) Int. Cl.: E01F 9/681

(54) **SUPPORT DE POTEAU DE SIGNALISATION À SÉCURITÉ PASSIVE**
HALTERUNG FÜR SIGNALPFOSTEN MIT PASSIVER SICHERHEIT
SUPPORT FOR A PASSIVE SAFETY SIGNALLING POST

(30) Priorité: 17.09.2015 FR 1558764
(43) Date de publication de la demande: 22.03.2017
(73) Titulaire: SIGNAUX GIROD, 39400 Bellefontaine (FR)
(72) Inventeur: GIROD, Claude, 39400 BELLEFONTAINE (FR)
(74) Mandataire: Oudin, Stéphane

(56) Documents cités:
- WO-A1-2007/084009
- WO-A1-2008/046145
- DE-U1-202004 019 569
- US-A- 6 056 471
- US-B1- 6 240 689

## Description

### Domaine technique

La présente invention concerne le domaine général de la signalisation et plus particulièrement un support pour la fixation d'un poteau de signalisation.

L'invention trouve une application privilégiée mais non limitative dans les panneaux de signalisation routière.

### Technique antérieure

Dans le domaine de la signalisation notamment routière, on connaît bien des panneaux de signalisation constitués d'une plaque métallique de forme quelconque, triangulaire ou ronde par exemple, procurant un subjectile recevant sur la face frontale un décor tel qu'un symbole ou un pictogramme montrant une signalisation routière, par exemple. Ce type de panneau de signalisation est de manière classique associé à un montant vertical du type poteau, avantageusement tubulaire, ancré dans le sol ou solidaire d'un support fixé sur le sol. Cet ensemble ainsi constitué est disposé au bord immédiat d'une voie de circulation et permet d'indiquer de façon claire une direction ou encore un lieu, par exemple.

Toutefois, ce type d'ensemble représente un danger pour la sécurité des passagers embarqués dans un véhicule lors d'un impact de ce dernier sur ledit ensemble. En effet, la majorité des accidents corporels sont liés au comportement inadapté lors d'un choc des obstacles latéraux, tels que des arbres, glissières ou poteaux, implantés au bord immédiat d'une voie de circulation.

Pour remédier à cet inconvénient, il existe plusieurs solutions.

La première solution consiste à implanter les ensembles poteau et panneau de signalisation hors des zones de danger, c'est-à-dire à 4 ou 5 mètres du bord de la voie de circulation. Toutefois, cette solution, qui est facile à mettre en oeuvre, rend la signalisation peu efficace car peu lisible dans la mesure où elle éloigne les panneaux de la voie de circulation et de ses usagers.

La deuxième solution consiste à implanter les ensembles poteau et panneau de signalisation derrière une glissière de sécurité disposée le long de la voie de circulation. Cette solution est très efficace mais nécessite la mise en place d'une glissière de sécurité particulièrement onéreuse et représentant un réel danger pour les conducteurs de 2 roues en cas de sortie de route.

Enfin, on connait aussi une troisième solution consistant en la mise en place du poteau de signalisation sur un support à sécurité passive (SSP), également nommés "fusibles". Cette solution est par ailleurs autorisée par l'arrêté du 9 Avril 2015, publié au Journal Officiel du 18 avril 2015, qui marque notamment la fin en France des démarches administratives pour les gestionnaires des routes et insiste sur la nécessité d'installer des supports fusibles sur tout le réseau routier français afin de lutter contre l'insécurité routière et de minimiser la gravité des accidents.

L'objectif des SSP, tels que celui décrit dans le modèle d'utilité allemand DE 20 2004 019569, est d'absorber l'énergie générée par un choc avec un véhicule de manière à se casser, se déformer ou s'éjecter lors dudit choc afin de ne plus constituer un obstacle pour le véhicule : ce dernier n'étant plus stoppé dans sa course et les conséquences en termes d'impact pour les occupants dudit véhicule étant alors fortement réduites. Les SSP sont classés selon au moins les trois critères suivants : la vitesse maximale d'impact, la quantité maximale d'énergie absorbée et la direction de l'impact.

Ainsi, on connait déjà un SSP comprenant un mât muni d'une partie inférieure fusible, en forme de structure en treillis en aluminium, ancrée au sol et apte à se déformer et à céder lors d'un choc. Ce mât, qui fléchit pour absorber l'énergie puis se sectionne à sa base, n'est pas projeté et retombe sur le lieu de la collision garantissant la sécurité des passagers du véhicule accidenté et des voitures circulant autour de l'accident. Toutefois, ce type de SSP est particulièrement onéreux à réaliser et encombrant en hauteur, la structure en treillis mesurant environ deux mètres de haut.
De plus, on connaît un autre mât fusible divulgué par WO 2007/084009 A1.

### Exposé de l'invention

La présente invention vise à remédier aux inconvénients de l'art antérieur et a pour but de proposer une alternative au support à sécurité passive pour poteau de signalisation connu, de conception simple et compacte, facile à mettre en oeuvre et permettant de garantir une parfaite visualisation de la signalisation.

A cet égard, la présente invention a pour objet un support à sécurité passive agencé pour être fixé sur le sol et supporter un poteau remarquable en ce qu'il comporte une embase agencée pour être ancrée sur le sol, un flasque supérieur disposé au-dessus de et distant ladite embase, des moyens de préhension fixés uniquement sur ledit flasque supérieur et aptes à coopérer avec l'extrémité inférieure du poteau pour fixer ce dernier sur ledit flasque supérieur, et des tiges de liaison reliant l'embase et le flasque supérieur entre eux, chacune des tiges de liaison étant assemblée, d'une part, à son extrémité inférieure sur ladite embase par une liaison encastrement démontable ou non et, d'autre part, à son extrémité supérieure sur ledit flasque supérieur par une liaison rotule.

Par ailleurs, l'embase et le flasque supérieur comportent de préférence respectivement une pluralité DE premiers orifices les traversant de part en part, lesdits premiers orifices étant aptes à coopérer avec des organes d'ancrage pour fixer ladite embase sur le sol et lesdits premiers orifices étant aptes à coopérer avec des organes de fixations pour fixer les moyens de préhension sur ledit flasque supérieur.

Lesdits premiers orifices sont respectivement répartis sur l'embase et sur le flasque supérieur uniformément le long d'un premier cercle. L'embase et le flasque supérieur comportent respectivement de préférence un même nombre de deuxièmes orifices les traversant de part en part, lesdits deuxièmes orifices étant aptes à coopérer avec les tiges de liaison pour permettre leur fixation sur ladite embase et les deuxièmes orifices étant aptes à coopérer avec des organes de liaison pour permettre la solidarisation les tiges de liaison sur ledit flasque supérieur et assurer ainsi la liaison entre ce dernier et l'embase.

Lesdits deuxièmes orifices respectifs sont disposés de façon que chaque deuxième orifice de l'embase soit coaxial avec le deuxième orifice correspondant du flasque supérieur pour que les axes longitudinaux des tiges de liaison soient parallèles entre eux.

Lesdits axes des deuxièmes orifices sont avantageusement parallèles entre eux.

De manière préférée, lesdits deuxièmes orifices sont respectivement répartis sur l'embase et sur le flasque supérieur uniformément le long d'un deuxième cercle.

Selon un mode de réalisation préféré, les moyens de préhension comportent deux coquilles munies chacune d'une empreinte interne dont la forme est complémentaire à la forme extérieure dudit poteau et destinées à être disposées en vis-à-vis et serrées l'une contre l'autre pour enserrer l'extrémité inférieure du poteau.

Par ailleurs, chaque organe de liaison comporte avantageusement des rondelles à portée sphérique disposées sur la tige de liaison associée de part et d'autre du flasque supérieur et des organes de serrage maintenant lesdites rondelles à portée sphérique en position contre les faces supérieure et inférieure du flasque supérieur.

Le flasque supérieur est une plaque annulaire.

Les moyens de préhension sont fixés de préférence en-dessous du flasque supérieur de sorte à être disposé entre l'embase et ledit flasque supérieur.

L'embase est une plaque annulaire de même dimensions que celles du flasque supérieur.

### Description sommaire des figures

D'autres avantages et caractéristiques ressortiront mieux de la description qui va suivre d'une variante d'exécution d'un support à sécurité passive en référence aux dessins annexés sur lesquels :
- la figure 1 est une vue en perspective d'un ensemble poteau et panneau de signalisation mis en place sur un support à sécurité passive selon l'invention ;
- la figure 2 est une vue en perspective agrandie du support à sécurité passive de la figure 1 ;
- la figure 3 est une vue de dessus du support de la figure 2 ;
- la figure 4 est une vue en coupe du support de la figure 2 selon l'axe IV-IV' de la figure 3.

### Meilleure manière de réaliser l'invention technique

Sur la figure 1, on a représenté le support 1 à sécurité passive, selon l'invention, posant sur le sol 2 et supportant un poteau 3 dont l'extrémité supérieure reçoit un panneau de signalisation 4 constitué d'une plaque 5, classiquement métallique, procurant un subjectile recevant sur la face frontale 6 un décor 7 tel qu'un symbole ou un pictogramme montrant une signalisation routière, par exemple.

On décrira ci-après le support à sécurité passive lors d'une utilisation sur un sol horizontal. Il va de soi que le sol sur lequel est disposé ledit élément support 1 pourra également être plus ou moins incliné, les termes vertical et/ou horizontal, haut et/ou bas seront alors à adapter à l'inclinaison dudit sol 2.

En référence aux figures 2 à 4, le support 1 comporte une embase 10 apte à être ancrée sur le sol 2, un flasque supérieur 11 disposé au-dessus, distant, sensiblement parallèlement à ladite embase 10, des moyens de préhension 12 fixés sur ledit flasque supérieur 11 et aptes à coopérer avec l'extrémité inférieure du poteau 3 pour fixer ce dernier sur ledit flasque supérieur 11 (Cf. figure 1) pour solidariser ce dernier sur ledit flasque supérieur 11, et des tiges de liaison 13 reliant les embase 10 et flasque supérieur 11 entre eux.

L'embase 10 est avantageusement une plaque annulaire comportant une pluralité de premiers orifices 101 la traversant de part en part, ces derniers étant aptes à coopérer avec des organes d'ancrage appropriés, non représentés, tels que, par exemple, des chevilles chimiques ou auto-expansives ou encore des crosses d'ancrages, pour fixer solidement ladite embase 10 sur le sol 2 (Cf. figure 1). Pour des raisons de répartition uniforme des efforts mécaniques, lesdits premiers orifices 101 sont avantageusement répartis sur l'embase 10 uniformément le long d'un premier cercle E1.

L'embase 10 comporte en outre une pluralité de deuxièmes orifices 102 la traversant de part en part et étant aptes à coopérer avec les tiges de liaison 13 pour permettre leur fixation sur ladite embase 10. Pour des raisons évidentes de répartition uniforme des efforts mécaniques, lesdits deuxièmes orifices 102 sont avantageusement répartis sur l'embase 10 uniformément le long d'un deuxième cercle E2, avantageusement différent du premier cercle E1 et encore plus avantageusement de diamètre supérieur à celui du premier cercle E1.

Selon un mode de réalisation préféré, les tiges de liaison 13 sont filetées et les deuxièmes orifices 102 sont pourvus de taraudages 103 (Cf. figure 4) afin de permettre le vissage de l'extrémité inférieure de chaque tige de liaison 13 dans l'embase 10.

Toutefois, les tiges de liaison 13 pourront être fixées par un tout autre procédé ou moyen permettant d'obtenir une liaison encastrement démontable ou non entre lesdites tiges de liaison 13 et l'embase 10. Ainsi, les tiges de liaison 13 pourront être fixées par soudage ou encore collage, sans sortir du cadre de la présente invention.

Le flasque supérieur 11 est également une plaque annulaire comportant une pluralité de premiers orifices 111 et une pluralité de deuxièmes orifices 112 le traversant de part en part. Pour des raisons évidentes de répartition uniforme des efforts mécaniques, lesdits premiers et deuxièmes orifices 111,112 sont respectivement répartis sur le flasque supérieur 11 uniformément le long d'un premier et d'un deuxième cercles F1,F2, le deuxième cercle F2 étant avantageusement différent du premier cercle F1 et encore plus avantageusement de diamètre supérieur à celui du premier cercle F1.

Les premiers orifices 111 sont aptes à coopérer avec des organes de fixations 14 adaptés, tels que, par exemple, des boulons, pour fixer les moyens de préhension 12 sur ledit flasque supérieur 11.

Les deuxièmes orifices 112 sont aptes à coopérer avec des organes de liaison 15 pour permettre la solidarisation les tiges de liaison 13 sur ledit flasque supérieur 11 et assurer ainsi la liaison entre ce dernier et l'embase 10.

Chaque organe de liaison 15 est tel qu'il assure une liaison du type rotule entre la tige de liaison 13 associée et le flasque supérieur 11. Pour cela, chaque organe de liaison 15 comporte des rondelles à portée sphérique 151 disposées sur la tige de liaison 13 associée de part et d'autre du flasque supérieur 11 et des organes de serrage 152, du type écrous par exemple, maintenant lesdites rondelles à portée sphérique 151 en position contre les faces supérieure et inférieure du flasque supérieur 11 (Cf. figure 4).

Les liaisons rotules entre la tige de liaison 13 associée et le flasque supérieur 11 permettent au support 1 à sécurité passive selon l'invention de fléchir avant de casser lors d'un choc de manière à accroître sa résistance mécanique sans avoir à augmenter de façon importante les dimensions des pièces constituant ledit support 1.

Pour des raisons évidente de réduction des coûts de fabrication, les embase 10 et flasque supérieur 11 ont avantageusement les mêmes formes et dimensions, et les premier et deuxième cercles E1,E2 de l'embase 10 sont respectivement identiques aux premier et deuxième cercles F1,F2 du flasque supérieur 11. Par ailleurs, pour les mêmes raisons, les embase 10 et flasque supérieur 11 ont évidemment le même nombre de deuxièmes orifices 102,112 respectifs et ces derniers seront disposés de façon que chaque deuxième orifice 102 de l'embase 10 soit coaxial avec le deuxième orifice 112 correspondant du flasque supérieur 11. De plus, de manière avantageuse, les axes desdits deuxièmes orifices 102,112 sont parallèles entre eux.

Avec cette configuration avantageuse, les tiges de liaison 13 seront alors disposées de manière à avoir leur axe longitudinal perpendiculaire à la face supérieure 104 de l'embase 10, lesdits axes longitudinaux étant parallèles entre eux (Cf. figure 4).

Toutefois sans sortir du cadre de la présente invention, les axes longitudinaux des tiges de liaison 13 pourront être orientés différemment et par exemple ne pas être parallèles entre eux.

Ainsi, selon une variante de réalisation non représentée, les axes longitudinaux des tiges de liaison 13 sont inclinés et convergent en direction d'un point unique, ce dernier correspondant avantageusement au centre de poussée du vent agissant sur le panneau de signalisation 4. Toutefois, cette variante est délicate à mettre en oeuvre car il n'est pas aisé de déterminer avec précision la position dudit centre de poussée.

En outre, le support 1 comporte des moyens de préhension 12 fixés par les organes de fixations 14 sur le flasque supérieur 11 et aptes à coopérer avec l'extrémité inférieure du poteau 3 pour le fixer sur ledit flasque supérieur 11. Ces moyens de préhension 12 comportent deux coquilles 121 munies chacune d'une empreinte interne 122 dont la forme est complémentaire à la forme extérieure dudit poteau 3 et destinées à être disposées en vis-à-vis et serrées l'une contre l'autre par des organes de fixation 123 adaptés (Cf. figure 4), tels que, par exemple, des boulons pour enserrer l'extrémité inférieure du poteau 3.

Pour accroître la compacité du support 1, les moyens de préhension 12 sont fixés en-dessous du flasque supérieur 11 de sorte à être disposé entre l'embase 10 et ledit flasque supérieur 11.

Comme décrit précédemment, les tiges de liaison 13 sont de préférence des tiges filetées au moins à leurs extrémités et de manière avantageuse, sur toute leur longueur.

Selon un mode de réalisation avantageux, le support 1 selon l'invention comporte au moins trois, et de préférence six, tiges de liaison 13 reparties uniformément le long des cercle E2 ou F2 afin de garantir une résistance aux chocs multidirectionnelle.

L'homme du Métier n'aura aucune difficultés pour dimensionner les différents pièces constituant le support 1 selon l'invention et les jeux nécessaire au bon assemblage de ces dernières entre elles et notamment le jeu entre les premiers orifices 111 du flasque supérieur 11 et les organes de fixations 14 pour permettre la fixation des moyens de préhension 12 sur ledit flasque supérieur 11 tout en permettant l'enserrement du poteau 3 entre les deux coquilles 121 en les serrant l'une contre l'autre.

### Possibilité d'application industrielle

Le support 1 à sécurité passive selon l'invention s'applique plus particulièrement au support d'un poteau 3 dont l'extrémité supérieure reçoit un panneau de signalisation 4 routière, mais il peut également être utilisé pour d'autres types de signalisation ou encore d'autres types d'objets tels que, par exemple, des portiques de signalisation reposant de part et d'autre d'une ou plusieurs voies de circulation.

Il est bien entendu que les exemples décrits ne sont que des illustrations particulières et en aucun cas limitatives de l'invention et de ses domaines d'application. L'Homme de l'art pourra apporter des aménagements de taille, de forme, d'agencement et de matériau aux exemples de réalisation particuliers sans pour autant sortir du cadre de la présente invention.

## Revendications

1. Support (1) à sécurité passive agencé pour être fixé sur le sol (2) et supporter un poteau (3), comportant une embase (10) agencée pour être ancrée sur le sol (2), un flasque supérieur (11) disposé au-dessus et distant de ladite embase (10), et des tiges de liaison (13) reliant l'embase (10) et le flasque supérieur (11) entre eux, chacune des tiges de liaison (13) étant assemblée, d'une part, à son extrémité inférieure sur ladite embase (10) par une liaison encastrement démontable ou non et, d'autre part, à son extrémité supérieure sur ledit flasque supérieur (11) par une liaison rotule **caractérisé en ce que** le support comprend des moyens de préhension (12) fixés uniquement sur ledit flasque supérieur (11) et aptes à coopérer avec l'extrémité inférieure du poteau (3) pour fixer ce dernier sur ledit flasque supérieur (11).

2. Support (1) suivant la revendication 1, **caractérisé en ce que** l'embase (10) et le flasque supérieur (11) comportent respectivement une pluralité de premiers orifices (101,111) les traversant de part en part, lesdits premiers orifices (101) étant aptes à coopérer avec des organes d'ancrage pour fixer ladite embase (10) sur le sol (2) et lesdits premiers orifices (111) étant aptes à coopérer avec des organes de fixations (14) pour fixer les moyens de préhension (12) sur ledit flasque supérieur (11).

3. Support (1) suivant la revendication 2, **caractérisé en ce que** lesdits premiers orifices (101,111) sont respectivement répartis sur l'embase (10) et sur le flasque supérieur (11) uniformément le long d'un premier cercle (E1,F1).

4. Support (1) suivant l'une quelconque des revendications 1 à 3, **caractérisé en ce que** l'embase (10) et le flasque supérieur (11) comportent respectivement un même nombre de deuxièmes orifices (102,112) les traversant de part en part, lesdits deuxièmes orifices (102) étant aptes à coopérer avec les tiges de liaison (13) pour permettre leur fixation sur ladite embase (10) et les deuxièmes orifices (112) étant aptes à coopérer avec des organes de liaison (15) pour permettre la solidarisation les tiges de liaison (13) sur ledit flasque supérieur (11) et assurer ainsi la liaison entre ce dernier et l'embase (10).

5. Support (1) suivant la revendication 4, **caractérisé en ce que** lesdits des deuxièmes orifices (102,112) respectifs sont disposés de façon que chaque deuxième orifice (102) de l'embase (10) soit coaxial avec le deuxième orifice (112) correspondant du flasque supérieur (11) pour que les axes longitudinaux des tiges de liaison (13) soient parallèles entre eux.

6. Support (1) suivant la revendication 5, **caractérisé en ce que** lesdits axes des deuxièmes orifices (102,112) sont parallèles entre eux.

7. Support (1) suivant l'une quelconque des revendications 5 ou 6, **caractérisé en ce que** lesdits deuxièmes orifices (102,112) sont respectivement répartis sur l'embase (10) et sur le flasque supérieur (11) uniformément le long d'un deuxième cercle (E2,F2).

8. Support (1) suivant les revendications 1 à 7, **caractérisé en ce que** les moyens de préhension (12) comportent deux coquilles (121) munies chacune d'une empreinte interne (122) dont la forme est complémentaire à la forme extérieure dudit poteau (3) et destinées à être disposées en vis-à-vis et serrées l'une contre l'autre pour enserrer l'extrémité inférieure du poteau (3).

9. Support (1) suivant l'une quelconque des revendications 4 à 8, **caractérisé en ce que** chaque organe de liaison (15) comporte des rondelles à portée sphérique (151) disposées sur la tige de liaison (13) associée de part et d'autre du flasque supérieur (11) et des organes de serrage (152) maintenant lesdites rondelles à portée sphérique (151) en position contre les faces supérieure et inférieure du flasque supérieur (11).

10. Support (1) suivant l'une quelconque des revendications 1 à 9, **caractérisé en ce que** le flasque supérieur (11) est une plaque annulaire.

11. Support (1) suivant la revendication 10, **caractérisé en ce que** les moyens de préhension (12) sont fixés en-dessous du flasque supérieur (11) de sorte à être disposé entre l'embase (10) et ledit flasque supérieur (11).

12. Support (1) suivant l'une quelconque des revendications 10 ou 11, **caractérisé en ce que** l'embase (10) est une plaque annulaire de même dimensions que celles du flasque supérieur (11).

## Patentansprüche

1. Halterung (1) mit passiver Sicherheit, die dafür eingerichtet ist, am Boden (2) befestigt zu werden und einen Pfosten (3) zu halten, umfassend eine Basis (10), die dafür eingerichtet ist, am Boden (2) verankert zu werden, einen oberen Flansch (11), der oberhalb und von der Basis (10) beabstandet angeordnet ist, und Verbindungsstangen (13), die die Basis (10) und den oberen Flansch (11) miteinander verbinden, wobei jede der Verbindungsstangen (13) einerseits an ihrem unteren Ende über eine Steckverbindung, die zerlegbar ist oder nicht, an der Basis (10), und andererseits an ihrem oberen Ende über eine Gelenkverbindung am oberen Flansch (11) angebaut ist, **dadurch gekennzeichnet, dass** die Halterung Greifmittel (12) umfasst, welche ausschließlich am oberen Flansch (11) befestigt und in der Lage sind, mit dem unteren Ende des Pfostens (3) zusammenzuwirken, um letzteren am oberen Flansch (11) zu befestigen.

2. Halterung (1) nach Anspruch 1, **dadurch gekennzeichnet, dass** die Basis (10) und der obere Flansch (11) jeweils eine Vielzahl von ersten Öffnungen (101, 111) umfassen, die von einer Seite zur anderen durch sie hindurchgehen, wobei die ersten Öffnungen (101) in der Lage sind, mit Verankerungsgliedern zusammenzuwirken, um die Basis (10) am Boden (2) zu befestigen, und die ersten Öffnungen (111) in der Lage sind, mit Befestigungsgliedern (14) zusammenzuwirken, um die Greifmittel (12) am oberen Flansch (11) zu befestigen.

3. Halterung (1) nach Anspruch 2, **dadurch gekennzeichnet, dass** die ersten Öffnungen (101, 111) jeweils an der Basis (10) und am oberen Flansch (11) gleichmäßig entlang eines ersten Kreises (E1, F1) verteilt sind.

4. Halterung (1) nach einem der Ansprüche 1 bis 3, **dadurch gekennzeichnet, dass** die Basis (10) und der obere Flansch (11) jeweils eine gleiche Anzahl von zweiten Öffnungen (102, 112) umfassen, die von Seite zu Seite durch sie hindurchgehen, wobei die zweiten Öffnungen (102) in der Lage sind, mit den Verbindungsstangen (13) zusammenzuwirken, um ihre Befestigung an der Basis (10) zu ermöglichen, und die zweiten Öffnungen (112) in der Lage sind, mit Verbindungsgliedern (15) zusammenzuwirken, um das Festmachen der Verbindungsstangen (13) am oberen Flansch (11) zu ermöglichen und so die Verbindung zwischen letzterem und der Basis (10) sicherzustellen.

5. Halterung (1) nach Anspruch 4, **dadurch gekennzeichnet, dass** die jeweiligen zweiten Öffnungen (102, 112) derart angeordnet sind, dass jede zweite Öffnung (102) der Basis (10) mit der entsprechenden zweiten Öffnung (112) des oberen Flansches (11) koaxial ist, damit die Längsachsen der Verbindungsstangen (13) zueinander parallel sind.

6. Halterung (1) nach Anspruch 5, **dadurch gekennzeichnet, dass** die Achsen der zweiten Öffnungen (102, 112) zueinander parallel sind.

7. Halterung (1) nach einem der Ansprüche 5 oder 6, **dadurch gekennzeichnet, dass** die zweiten Öffnungen (102, 112) jeweils an der Basis (10) und am oberen Flansch (11) gleichmäßig entlang eines zweiten Kreises (E2, F2) verteilt sind.

8. Halterung (1) nach den Ansprüchen 1 bis 7, **dadurch gekennzeichnet, dass** die Greifmittel (12) zwei Schalen (121) umfassen, die jede mit einem Innenabdruck (122) ausgestattet sind, dessen Form zur Außenform des Pfostens (3) komplementär ist und die dazu bestimmt sind, gegenüberliegend angeordnet und eine gegen die andere verspannt zu werden, um das untere Ende des Pfostens (3) einzuspannen.

9. Halterung (1) nach einem der Ansprüche 4 bis 8, **dadurch gekennzeichnet, dass** jedes Verbindungsglied (15) Kalottenscheiben (151) umfasst, die an der assoziierten Verbindungsstange (13) auf beiden Seiten des oberen Flansches (11) angeordnet sind, und Spannglieder (152), welche die Kalottenscheiben (151) gegen die obere und untere Fläche des oberen Flansches (11) in Position halten.

10. Halterung (1) nach einem der Ansprüche 1 bis 9, **dadurch gekennzeichnet, dass** der obere Flansch (11) eine ringförmige Platte ist.

11. Halterung (1) nach Anspruch 10, **dadurch gekennzeichnet, dass** die Greifmittel (12) so unterhalb des oberen Flansches (11) befestigt sind, dass sie zwischen der Basis (10) und dem oberen Flansch (11) angeordnet sind.

12. Halterung (1) nach einem der Ansprüche 10 oder 11, **dadurch gekennzeichnet, dass** die Basis (10) eine ringförmige Platte von gleichen Abmessungen wie denjenigen des oberen Flansches (11) ist.

## Claims

1. Passive safety support (1) arranged so as to be secured onto the ground (2) and support a post (3) comprising a base (10) arranged so as to be anchored onto the ground (2), an upper flange (11) positioned above and remotely from said base (10), and connecting rods (13) connecting the base (10) and the upper flange (11) to one another, each of the connecting rods (13) being assembled both at the lower end thereof on said base (10) by a removable or non-removable embedding coupling, and at the upper end thereof on said upper flange (11) by a ball joint coupling, **characterised in that** the support comprises gripping means (12) secured onto said upper flange (11) only, and capable of engaging with the lower end of the post (3) to secure same onto said upper flange (11).

2. Support (1) according to claim 1, **characterised in that** the base (10) and the upper flange (11) respectively comprise a plurality of first orifices (101, 111) passing therethrough from end to end, said first orifices (101) being capable of engaging with anchoring members to secure said base (10) onto the ground (2) and said first orifices (111) being capable of engaging with fastening members (14) to secure the gripping means (12) onto said upper flange (11).

3. Support (1) according to claim 2, **characterised in that** said first orifices (101, 111) are respectively distributed over the base (10) and over the upper flange (11) in a uniform manner along a first circle (E1, F1).

4. Support (1) according to any one of claims 1 to 3, **characterised in that** the base (10) and the upper flange (11) respectively comprise the same number of second orifices (102, 112) passing therethrough from end to end, said second orifices (102) being capable of engaging with the connecting rods (13) to enable the fastening thereof onto said base (10) and the second orifices (112) being capable of engaging with connecting members (15) to enable the connecting rods (13) to be coupled onto said upper flange (11) and thus provide the coupling between the latter and the base (10).

5. Support (1) according to claim 4, **characterised in that** said respective second orifices (102, 112) are positioned such that each second orifice (102) of the base (10) is coaxial with the corresponding second orifice (112) of the upper flange (11) such that the longitudinal axes of the connecting rods (13) are parallel to one another.

6. Support (1) according to claim 5, **characterised in that** said axes of the second orifices (102, 112) are parallel to one another.

7. Support (1) according to either claim 5 or claim 6, **characterised in that** said second orifices (102, 112) are respectively distributed over the base (10) and over the upper flange (11) in a uniform manner along a second circle (E2, F2).

8. Support (1) according to claims 1 to 7, **characterised in that** the gripping means (12) comprise two shrouds (121), each provided with an inner cavity (122), the shape of which is complementary to the outer shape of said post (3) and intended to be positioned opposite one another and clamped against one another in order to surround the lower end of the post (3).

9. Support (1) according to any one of claims 4 to 8, **characterised in that** each connecting member (15) comprises spherical tilt washers (151) positioned on the associated connecting rod (13) on either side of the upper flange (11) and clamping members (152) holding said spherical tilt washers (151) in a position against the top and bottom faces of the upper flange (11).

10. Support (1) according to any of claims 1 to 9, **characterised in that** the upper flange (11) is an annular plate.

11. Support (1) according to claim 10, **characterised in that** the gripping means (12) are secured below the upper flange (11) such that they are positioned between the base (10) and said upper flange (11).

12. Support (1) according to either claim 10 or claim 11, **characterised in that** the base (10) is an annular plate, the dimensions of which are the same as those of the upper flange (11).
